# EUROPÄISCHE PATENTSCHRIFT

(11) **EP 0 425 802 B1**
(45) Veröffentlichungstag und Bekanntmachung des Hinweises auf die Patenterteilung: **18.08.1993**
(21) Anmeldenummer: 90117700.6
(22) Anmeldetag: 14.09.1990
(51) Int. Cl.: B25D 17/08, E21B 19/06, E21B 10/36

(54) **Bohrvorrichtung mit einem Schlagdrehwerkzeug**
Drilling device with percussive and rotative tool
Dispositif de forage avec outil de frappe et de rotation

(30) Priorität: 28.10.1989 DE 3935985
(43) Veröffentlichungstag der Anmeldung: 08.05.1991
(73) Patentinhaber: fischerwerke Artur Fischer GmbH & Co. KG, D-72178 Waldachtal (DE)
(72) Erfinder: Haage, Manfred, D-7295 Dornstetten-Aach (DE); Heinzelmann, Werner, D-7290 Freudenstadt 1 (DE)

(56) Entgegenhaltungen:
- FR-A- 793 514
- GB-A- 2 146 562

## Beschreibung

Die Erfindung betrifft eine Bohrvorrichtung mit einem Schlagdrehwerkzeug gemäß der Gattung des Hauptanspruchs.

Es sind Bohrvorrichtungen bekannt, bei denen, insbesondere zur Erstellung von Bohrlöchern in Gasbeton, anstelle eines Bohrers ein Schlagdorn verwendet wird. Dieser wird in den Gasbeton eingeschlagen und erzeugt dadurch ein exakt definiertes Bohrloch, wobei gleichzeitig der Gasbeton im Bereich des Bohrlochs verdichtet wird. Als nachteilig erweist sich bei diesen bekannten Vorrichtungen, daß sich der Schlagdorn im Bohrloch verklemmt und somit aus diesem nur schwer oder überhaupt nicht mehr entfernt werden kann.

Ebenfalls ist es bekannt, anstelle eines Bohrers einen Drehdorn zu verwenden. Bei der Erstellung des Bohrlochs in Gasbeton wird der Gasbeton im Bereich des Bohrlochs verdrängt und verdichtet. Als nachteilig hat sich bei der Verwendung von Drehdornen erwiesen, daß diese das Bohrloch aufweiten. Insbesondere führen die während des Bohrvorganges ausgeführten Drehbewegungen in trockenem Gasbeton zu Ausreibungen des Bohrlochs. Bei Erstellung von entsprechenden Bohrlöchern in naßem Gasbeton kann dagegen oftmals ein Dübel in das Bohrloch nicht mehr eingesetzt werden, da dieses im Verhältnis zu dessen Durchmesser zu klein ist. Aufgrund der geringen Festigkeit von Gasbeton müssen jedoch für zugelassene Dübel relativ große Durchmesser zur Einleitung der Last verwendet werden. Diese sind jedoch für die Durchsteckmontage nicht geeignet. Andererseits können Spreizdübel mit relativ geringem Aufspreizmaß in Gasbeton nicht verwendet werden, da bei der Bohrlocherstellung das Bohrloch durch geringe Abweichungen von der Bohrachse aufgeweitet wird, wodurch der Haltewert des einzusetzenden Dübels beeinträchtigt wird.

Der Erfindung liegt die Aufgabe zugrunde, eine Bohrvorrichtung zur Erstellung von geometrisch exakt definierten Bohrlöchern in Gasbeton zu schaffen, die ferner eine problemlose Entfernung der Bohrvorrichtung aus dem Bohrloch nach der Beendigung des Bohrvorganges ermöglicht.

Die Lösung dieser Aufgabe wird bei einer Bohrvorrichtung der eingangs genannten Gattung durch die im kennzeichnenden Teil des Hauptanspruchs angegebenen Merkmale erhalten. Das aus einem Bohr-Schlagdorn, einer mit diesem verbundenen Mitnehmerbuchse sowie einem dieser einliegenden Stössel bestehende Schlagdrehwerkzeug ermöglicht es, daß der mit seiner Bohreraufnahme einer Schlagbohrmaschine einliegende Stössel bei Einschalten der Schlagbohrmaschine sich aus der Mitnehmerbuchse löst und durch die von der Schlagbohrmaschine erzeugte Schlagenergie den Schlagdorn in den Gasbeton eintreibt. Durch die Reibung zwischen dem Bohr-Schlagdorn und dem Gasbeton wird ein Mitdrehen des Bohr-Schlagdorns verhindert, so daß sich während des Bohrvorganges lediglich der mit Spiel in der Mitnehmerbuchse gelagerte Stössel dreht. Durch das Vortreiben des Bohr-Schlagdorns während des Bohr-vorganges, ohne daß an diesem selbst eine Drehbewegung entsteht, wird in Gasbeton eine Abbildung des Dorns als exakt definiertes Bohrloch ausgeformt. Geringe Achsabweichungen beim Bohrvorgang werden durch das zwischen Stössel und Mitnehmerbuchse bestehende Spiel aufgefangen. Größere Abweichungen werden nicht durch Geometrieänderungen des Bohrloches selbst abgefangen, sondern durch den Bohr-Schlagdorn über die auftretende Querkraft in den Gasbeton abgeleitet, ohne daß dadurch eine Bohrlochänderung bedingt wäre.

Bei Erreichen der erforderlichen Bohrlochtiefe ist der Gasbeton im Bereich des in ihn eingeführten Bohr-Schlagdorns verdichtet und verdrängt. Eine Verklemmung des Bohr-Schlagdorns im verdichteten Gasbeton bei der Entfernung des Bohr-Schlagdorns wird dadurch verhindert, daß bei Rückführung des Bohr-Schlagdorns aus dem Bohrloch der Stössel sich in der konisch ausgebildeten Mitnehmerbuchse festsetzt und somit über die Mitnehmerbuchse die Drehbewegung des Stössels auf den Bohr-Schlagdorn selbst übertragen wird. Der Bohr-Schlagdorn läßt sich daher ohne weitere Kraftaufwendung aus dem Bohrloch entfernen.

Eine besonders vorteilhafte Weiterbildung der Erfindung sieht vor, daß der Bohr-Schlagdorn an seiner dem Stössel abgewandten Stirnseite eine Kerbe aufweist. Durch die so ausgeformte Bohrerspitze der erfindungsgemäßen Bohrvorrichtung wird eine zusätzliche Drehsicherung des Bohrer-Schlagdorns bei Eintreiben in den Gasbeton erzielt.

Der am Bohr-Schlagdorn vorgesehene, einen verbreiterten Durchmesser aufweisende, zylindrische Abschnitt entspricht an seiner Flanke dem Durchmesser des später in das Bohrloch einzusetzenden Dübeldurchmessers in diesem Bereich. Hierdurch wird ein in diesem Bereich exakt definiertes, auf den einzusetzenden Dübel abgestimmtes Bohrloch ermöglicht.

Die konische Ausformung des vorderen Bereichs des Bohr-Schlagdorns, die an der Stirnseite des Bohr-Schlagdorns einen Durchmesser von ca. 0,9 x Dübelnenndurchmesser aufweist, erleichtert die spätere Entfernung des Bohr-Schlagdorns aus dem Bohrloch, da hierdurch eine verminderte Reibung mit der Bohrlochwandung erzielt wird.

Der Bohr-Schlagdorn weist zwischen dem zylindrischen Abschnitt und seiner dem Stössel zugewandten Stirnseite einen reduzierten Durchmesser auf, um bei der Durchsteckmontage ein Verklemmen des Bohrschlagdorns im Bereich des Anbauteils zu verhindern.

Die Erfindung wird nachfolgend anhand der Zeichnung näher erläutert.

Es zeigen:
- Figur 1: die durch ein Anbauteil in ein aus Gasbeton bestehendes Mauerwerk eingeschlagene Bohrvorrichtung und
- Figur 2: eine weitere Ausführung des aus Figur 1 ersichtlichen Bohr-Schlagdorns.

Die in Figur 1 dargestellte Bohrvorrichtung zeigt den Bohr-Schlagdorn 1, der mit einer Mitnehmerbuchse 2 verbunden ist. In der konisch ausgebildeten Innenbohrung 2a der Mitnehmerbuchse 2 liegt der mit Spiel gelagerte Stössel 3 ein, an dessen Stirnseite eine Bohreraufnahme 3a angeordnet ist. Im mittigen Bereich des Bohr-Schlagdorns 1 ist ein zylindrischer Abschnitt 1a vorgesehen. An seiner der Mitnehmerbuchse 2 zuweisenden Stirnseite weist der Bohr-Schlagdorn 1 einen seinen Umfang umlaufenden Absatz 1b auf. Der Bohr-Schlagdorn 1 läuft zwischen seinem zylindrischen Abschnitt 1a und seiner dem Stössel 3 gegenüberliegenden Stirnseite konisch verjüngt zu. Im Bereich zwischen seinem Absatz 1b und dem zylindrischen Abschnitt 1a weist der Bohr-Schlagdorn 1 einen in seinem Durchmesser reduzierten Bereich 1d auf.

Der Bohr-Schlagdorn 1 ist durch ein Anbauteil 4 in ein aus Gasbeton 5 bestehendes Mauerwerk eingesetzt. Bei einem für eine Durchsteckmontage zu erstellenden Bohrloch wird die erfindungsgemäße Bohrvorrichtung mit der Bohreraufnahme 3a des Stössels 3 in einen, aus der Zeichnung nicht ersichtlichen, Schlagbohrer eingesetzt. Beim Einschalten des Schlagbohrers löst sich der Stössel 3 aus der Mitnehmerbuchse 2 und treibt durch die Schlagenergie den Bohr-Schlagdorn 1 durch ein Anbauteil 4 in den Gasbeton 5 ein. Durch die Reibung zwischen dem Bohr-Schlagdorn 1 und dem Gasbeton 5 wird ein Mitdrehen des Bohr-Schlagdorns 1 im Bohrloch verhindert. Lediglich der Stössel 3 dreht sich während des Bohrvorganges. Bei Erreichen der erforderlichen Bohrlochtiefe hat der Bohr-Schlagdorn 1 den Gasbeton 5 verdichtet und verdrängt. Zum Entfernen des Bohr-Schlagdorns 1 wird die Schlagbohrmaschine zurückgezogen. Hierdurch setzt sich, infolge der auf die Zeichnung bezogenen Aufwärtsbewegung, der Stössel 3 in der konisch ausgebildeten Innenbohrung 2a der Mitnehmerbuchse 2 fest. Die Mitnehmerbuchse 2 überträgt somit die Drehbewegung des Stössels 3 auf den Bohr-Schlagdorn 1, da dieser über den Absatz 1b mit der Mitnehmerbuchse 2 verbunden ist. Auf diese Weise wird der Bohr-Schlagdorn 1 aus dem Bohrloch entfernt. Ein Verklemmen des Bohr-Schlagdorns 1 während der Rückführung im Anbauteil 4 wird aufgrund des im Durchmesser reduzierten Bereichs 1d und im Gasbeton 5 durch die konische Ausbildung des Bohr-Schlagdorns 1 verhindert.

Aus Figur 2 ist eine weitere Ausführungsform des Bohr-Schlagdorns 1 ersichtlich. Bei dieser ist an der Stirnseite 1c eine Einkerbung 1e vorgesehen, durch die während des Bohrvorgangs eine zusätzliche Drehsicherung an der Stirnseite 1c gegeben ist.

## Patentansprüche

1. Bohrvorrichtung mit einem Schlagdrehwerkzeug zur Herstellung von Bohrlöchern in aus Gasbeton bestehendem Mauerwerk, wobei das Schlagdrehwerkzeug in eine Schlagbohrmaschine einspannbar ist, **dadurch gekennzeichnet**, daß das Schlagdrehwerkzeug aus einem Bohr-Schlagdorn (1), einer mit diesem verbundenen Mitnehmerbuchse (2) sowie einem der Mitnehmerbuchse (2) einliegenden Stössel (3) besteht, an dem eine Bohreraufnahme (3a) angeordnet ist.

2. Bohrvorrichtung nach Anspruch 1, **dadurch gekennzeichnet**, daß der Stössel (3) in seinem dem Bohr-Schlagdorn (1) zugewandten Bereich konisch erweitert zuläuft.

3. Bohrvorrichtung nach Anspruch 1, **dadurch gekennzeichnet**, daß die Mitnehmerbuchse (2) eine sich in Richtung auf den Bohr-Schlagdorn (1) konisch erweiternde Innenbohrung (2a) aufweist.

4. Bohrvorrichtung nach Anspruch 3, **dadurch gekennzeichnet**, daß am Bohr-Schlagdorn (1) in seinem der Mitnehmerbuchse (2) zugewandten Bereich ein seinen Umfang umlaufender Absatz (1b) ausgebildet ist, der mit der ihm zuweisenden Stirnfläche der Mitnehmerbuchse (2) verbunden ist.

5. Bohrvorrichtung nach einem der vorhergehenden Ansprüche, **dadurch** **gekennzeichnet**, daß der Bohr-Schlagdorn (1) an seiner dem Stössel (3) abgewandten Stirnseite (1c) eine Kreisfläche aufweist.

6. Bohrvorrichtung nach Anspruch 1, **dadurch gekennzeichnet**, daß der Bohr-Schlagdorn (1) an seiner dem Stössel (3) abgewandten Stirnseite eine Einkerbung (1e) aufweist.

7. Bohrvorrichtung nach einer der vorhergehenden Ansprüche, **dadurch** **gekennzeichnet**, daß im mittigen Bereich des Bohr-Schlagdorns (1) ein einen verbreiterten Durchmesser aufweisender zylindrischer Abschnitt (1a) vorgesehen ist.

8. Bohrvorrichtung nach Anspruch 7, **dadurch gekennzeichnet**, daß der Bohr-Schlagdorn (1) von seiner dem Stössel (3) abgewandten Stirnseite (1c) bis zu seinem mittigen Abschnitt (1a) konisch zuläuft und sich hinter diesem zylindrischen Abschnitt (1a) mit reduziertem Durchmesser bis zu seiner dem Stössel (3) zugewandten Stirnseite fortsetzt.

## Claims

1. A drilling device with an impact-rotation tool for producing drill holes in masonry consisting of aerated concrete, the impact-rotation tool being arranged to be clamped in an impact drilling machine, characterized in that the impact-rotation tool consists of an impact-drilling shank (1), a carrier bush (2) connected to this and, engaging in the carrier bush (2), also a ram (3) on which the drill bit-like locating means (3a) is arranged.

2. A drilling device according to claim 1, characterized in that the ram (3) widens conically in its region facing the impact-drilling shank (1).

3. A drilling device according to claim 1, characterized in that the carrier bush (2) has an internal bore (2a) that widens conically in the direction of the impact-drilling shank (1).

4. A drilling device according to claim 3, characterized in that on the impact-drilling shank (1) there is formed in the region thereof facing the carrier bush (2) and extending around the circumference of the impact-drilling shank a shoulder (1b), which is connected to the end face of the carrier bush (2) facing towards the shoulder.

5. A drilling device according to one of the preceding claims, characterized in that the impact-drilling shank (1) has a circular face at its end face (1c) remote from the ram (3).

6. A drilling device according to claim 1, characterized in that the impact-drilling shank (1) has a notch (1e) at its end face remote from the ram (3).

7. A drilling device according to one of the preceding claims, characterized in that in the middle region of the impact-drilling shank (1) a cylindrical portion (1a) of widened diameter is provided.

8. A drilling device according to claim 7, characterized in that the impact-drilling shank (1) extends like a cone from its end face (1c) remote from the ram (3) to its central portion (1a), and behind this cylindrical portion (1a) continues with a reduced diameter to its end face facing the ram (3).

## Revendications

1. Dispositif de perçage comportant un outil à rotation et percussion pour réaliser des trous dans une maçonnerie en béton-gaz, l'outil à rotation et percussion pouvant être serré dans une perceuse à percussion, caractérisé en ce que l'outil à rotation et percussion se compose d'un mandrin de perçage à percussion (1), d'une douille d'entraînement (2) reliée à ce mandrin, ainsi que d'un poussoir (3) disposé dans la douille d'entraînement (2) et sur lequel est agencée une queue de foret (3a).

2. Dispositif de perçage selon la revendication 1, caractérisé en ce que le poussoir (3) est élargi coniquement dans sa partie dirigée vers le mandrin de perçage à percussion (1).

3. Dispositif de perçage selon la revendication 1, caractérisé en ce que la douille d'entraînement (2) présente un passage intérieur (2a) qui s'élargit coniquement en direction du mandrin de perçage (1).

4. Dispositif de perçage selon la revendication 3, caractérisé en ce qu'un épaulement (1b) faisant tout le tour est formé dans la partie du mandrin de perçage (1) dirigée vers la douille d'entraînement (2), épaulement qui est relié à la face d'extrémité, dirigée vers lui, de la douille d'entraînement (2).

5. Dispositif de perçage selon une des revendications précédentes, caractérisé en ce que le mandrin de perçage (1) présente une surface circulaire à sa face d'extrémité (1c) éloignée du poussoir (3).

6. Dispositif de perçage selon la revendication 1, caractérisé en ce que le mandrin de perçage (1) présente une entaille (1e) dans sa face d'extrémité éloignée du poussoir (3).

7. Dispositif de perçage selon une des revendications précédentes, caractérisé en ce que la partie centrale du mandrin de perçage (1) possède un segment cylindrique (1a) de plus grand diamètre.

8. Dispositif de perçage selon la revendication 7, caractérisé en ce que le mandrin de perçage (1) possède une forme conique qui s'élargit depuis sa face d'extrémité (1c) éloignée du poussoir (3) jusqu'à son segment central (1a) et se prolonge, derrière ce segment cylindrique (1a), avec un diamètre réduit jusqu'à son côté d'extrémité dirigée vers le poussoir (3).
